# EUROPÄISCHE PATENTSCHRIFT

(11) **EP 0 674 049 B1**
(45) Veröffentlichungstag und Bekanntmachung des Hinweises auf die Patenterteilung: **08.01.1997**
(21) Anmeldenummer: 95102823.2
(22) Anmeldetag: 28.02.1995
(51) Int. Cl.: E01B 7/02

(54) **Rollvorrichtung**
Roller apparatus
Appareil à rouleaux

(30) Priorität: 23.03.1994 DE 4410086
(43) Veröffentlichungstag der Anmeldung: 27.09.1995
(73) Patentinhaber: Fried. Krupp AG Hoesch-Krupp, 45143 Essen (DE)
(72) Erfinder: Knothe, Wolfgang, Dr., D-58239 Schwerte (DE); Rabe,Hartmut, D-82110 Germering (DE)

(56) Entgegenhaltungen:
- DE-A- 1 658 366

## Beschreibung

Die Erfindung betrifft eine Rollvorrichtung nach dem Oberbegriff des Anspruchs 1.

Derartige Rollvorrichtungen werden bei Weichenkonstruktionen zum Tragen der Weichenzunge eingesetzt. Sie werden vorzugsweise im Schwellenfeld eingesetzt und tragen die Weichenzunge in der von der Backenschiene entfernten Schaltstellung. Beim Anliegen der Weichenzunge an der Backenschiene liegt die Weichenzunge vorzugsweise auf einer, auf der Schwelle befestigten Gleitstuhlplatte auf. Der höchste Punkt der Rollen liegt vorzugsweise etwas höher als die Auflagefläche des Gleitstuhls. Das hat zur Folge, daß die Weichenzunge beim Entfernen von der Backenschiene angehoben wird, so daß keine Gleitreibung zwischen Weichenzunge und Gleitstuhl auftritt.

Nach der DE-A-16 58 366 ist es bekannt, eine höhenverstellbare, in Schwellennähe einsetzbare Rollvorrichtung der eingangs beschriebenen Art im Schwellenfeld anzuordnen, sowie den Schienenfuß der Backenschiene untergreifend an diesem zu befestigen. Weiterhin wird hier gezeigt, daß die Rollen in einer nach unten freien Kammer angeordnet sind, so daß auftretender Schmutz, Abrieb oder Schnee und Eis sich nicht im Rollenbefestigungsraum sammeln können.

Nachteilig beim Stand der Technik hat sich gezeigt, daß die beschriebene Rollvorrichtung sehr aufwendig ist.

Der Erfindung liegt die Aufgabe zugrunde, die Rollvorrichtung der bekannten Art derartig weiterzubilden, daß sie einfach und mit wenigen Bauteilen gestaltet und unabhängig von der Schwelle an der Backenschiene befestigbar ist.

Diese Aufgabe wird erfindungsgemäß durch die Merkmale des Patentanspruchs 1 gelöst. In den Ansprüchen 2 - 11 werden vorteilhafte Ausgestaltungen und Weiterbildungen beschrieben.

Die mit der Erfindung erzielten Vorteile bestehen insbesondere darin, daß mit einfachen Mitteln eine stabile, vielseitige einsetzbare Rollvorrichtung herstellbar ist. Vorteilhaft kann diese Rollvorrichtung ohne zusätzliche Maßnahmen für verschiedene Backenschienengrößen eingesetzt werden.

Bei der Ausbildung mit den Merkmalen nach Anspruch 2 kann in einfacher Weise eine Höheneinstellung der Rollen vorgenommen werden. Die Ausbildung nach Anspruch 4 gewährleistet eine besonders stabile Bauform. Bei der Ausbildung nach Anspruch 5 wird eine äußerst haltbare Befestigung am Schienenfuß der Backenschiene erzielt. Die Ausbildung nach Anspruch 7 gewährleistet eine einfachere Umstellung der Rollvorrichtung zum Einsetzen an Backenschienen unterschiedlicher Größen. Die Ausbildung nach Anspruch 8 entlastet die Schraubverbindung zur Befestigung des Spannriegels. Bei der Herstellung aus Eisen oder Stahlguß, vorzugsweise aus Sphäroguß eines, mehrerer oder sämtlicher Bauteile der Rollvorrichtung ist eine einfache und preisgünstige Herstellungsmethode gefunden. Dieses gilt ebenso für die Ausbildung nach Anspruch 10. Mit der Ausbildung nach Anspruch 11 wird eine erhöhte Lebensdauer der Lagerung erzielt, sofern dieses in besonderen Einsatzfällen erforderlich ist.

Ein Ausführungsbeispiel der Erfindung ist in der Zeichnung dargestellt und wird im folgenden näher beschrieben. Es zeigen
- Fig. 1: die Ansicht einer Rollvorrichtung in Verbindung mit der Weiche und
- Fig. 2: eine Draufsicht auf die Rollvorrichtung nach Fig. 1.

Zum Tragen der Zunge 1 einer Weiche in der von der Backenschiene 2 entfernten Schaltstellung wird vorzugsweise eine Rollvorrichtung eingesetzt, die im Schwellenfeld am Fuß der Backenschiene, diesen untergreifend befestigt wird. In Fig. 1 ist die Backenschiene 2 geschnitten und die Weichenzunge 1 strichpunktiert dargestellt. Weiterhin zeigt Fig. 1 andeutungsweise die Kontur eines Fußes 4 einer Backenschiene mit kleinerem Querschnitt.

Die Rollvorrichtung besteht, wie in Fig. 1 und 2 gezeigt, aus einem Rollenaufnahmegehäuse 5. Dieses Rollenaufnahmegehäuse 5 ist einstückig ausgebildet und weist im Bereich der Rollen 6 eine nach unten freie Kammer 7 auf. Diese Kammer 7 wird vom Rollenaufnahmegehäuse 5 vollständig umschlossen. Das Rollenaufnahmegehäuse 5 erstreckt sich unter den Fuß 3 der Backenschiene 2 und überragt diesen an der rollenabgewandten Seite. An der rollenzugewandten Seite ist das Rollenaufnahmegehäuse mit einer Rippe 8 ausgebildet, die den Fuß 3 der Backenschiene 2 übergreift. An der rollenabgewandten Seite weist das Rollenaufnahmegehäuse 5 einen Längsschlitz 9 auf, in dem eine Hammerkopfschraube 10 zum Befestigen eines den Fuß übergreifenden Spannriegels 11 angeordnet ist. Die Hammerkopfschraube 10 bildet mit einer Mutter 12 unter Zwischenschaltung vorzugsweise von Federringen 13 eine Schraubverbindung.

Zur Entlastung dieser Schraubverbindung stützt sich der Spannriegel 11 an der Schienenfuß abgewandten Seite gegen eine Anlage 14 ab. Im Ausführungsbeispiel ist eine direkte Abstützung vorgesehen. Die Abstützung kann aber auch eventuell über Zwischenstücke geschehen. Dieses würde dann der Fall sein, wenn der Spannriegel 11 zur Befestigung eines kleineren Schienenfußes 4 nach vorne geschoben würde, sofern in diesem Einsatzfall kein anderer Spannriegel 11 verwandt werden soll.

Die Rollen 6 sind beidseitig mit Achsansätzen 15 ausgebildet, die in Bohrungen 16 von Führungsstücken 17 eingreifen. Diese beidseitig angeordneten Führungsstücke 17 liegen in nach oben offenen seitlichen Taschen 18 des Rollenaufnahmegehäuses 5 und werden mit Schrauben 19 mit diesem verbunden. Zur Einstellung der Höhe der Rollen 6 in Bezug auf die Unterseite des Fußes 3 der Backenschiene 2 können zwischen der Bodenfläche 20, der Taschen 18 und den Führungsstücken 17 Abstimmbeilagen 21 eingelegt werden. Damit kann die Höhenlage der Weichenzunge 1 zum Schienenkopf 22 der Backenschiene eingestellt werden, wodurch Toleranzen sowohl in der Weichenzunge 1 als auch in der Backenschiene 2 ausgeglichen werden können. Weiterhin kann durch diese Höheneinstellung eine einfache Anpassung der Rollvorrichtung an unterschiedliche Backenschienenquerschnitte erfolgen. Insbesondere im Gegensatz zum aufgezeigten Stand der Technik ist diese Höheneinstellung sehr stabil und verstellt sich nicht während des Betriebes oder durch eine Überbelastung.

### Bezugszeichenliste

- 1: Zunge
- 2: Backenschiene
- 3: Fuß
- 4: Fuß
- 5: Rollenaufnahmegehäuse
- 6: Rolle
- 7: Kammer
- 8: Rippe
- 9: Längsschlitz
- 10: Hammerkopfschraube
- 11: Spannriegel
- 12: Mutter
- 13: Federring
- 14: Anlage
- 15: Achsansatz
- 16: Bohrung
- 17: Führungsstück
- 18: Tasche
- 19: Schraube
- 20: Bodenfläche
- 21: Abstimmbeilage
- 22: Schienenkopf

## Patentansprüche

1. Rollvorrichtung mit in einer nach unten freien Kammer (7) angeordneten Rollen (6) zum Tragen der Zunge (1) einer Weiche, die höhenverstellbar und im Schwellenfeld angeordnet, sowie den Schienenfuß (3) der Backenschiene (2) untergreifend an diesem befestigt ist, **dadurch gekennzeichnet**, daß die Rollvorrichtung mittels einer Klemmvorrichtung fest am Schienenfuß (3) der Backenschiene (2) fixiert ist und die Achsen der Rollen (6) gemeinsam beidseitig in jeweils einem höhenverstellbaren Führungsstück (17), das in nach oben offenen seitlichen Taschen (18) eines Rollenaufnahmegehäuses (5) eingesetzt und mit diesem verbunden ist, geführt werden.

2. Rollvorrichtung nach Anspruch 1, dadurch gekennzeichnet, daß zwischen Bodenfläche (20) der Taschen (18) und Führungsstücken (17) austauschbare Abstimmbeilagen (21) einlegbar sind.

3. Rollvorrichtung nach Anspruch 1 oder Anspruch 2, dadurch gekennzeichnet, daß die Führungsstücke (17) mittels Schrauben (19) am Rollenaufnahmegehäuse (5) befestigt sind.

4. Rollvorrichtung nach einem oder mehreren der Ansprüche 1 bis 3, dadurch gekennzeichnet, daß das Rollenaufnahmegehäuse (5) einstückig ausgebildet ist, die freie Kammer (7), in der die Rollen (6) angeordnet sind vollständig umschließt und den Schienenfuß (3) über die gesamte Fußbreite untergreift.

5. Rollvorrichtung nach einem oder mehreren der Ansprüche 1 bis 4, dadurch gekennzeichnet, daß das Rollenaufnahmegehäuse (5) den Schienenfuß (3) rollenseitig mit einer Rippe (8) oder Krallen und an der Rollen (6) abgewandten Seite mittels eines lös- und/oder verstellbaren Spannriegels (11) übergreift.

6. Rollvorrichtung nach einem oder mehreren der Ansprüche 1 bis 5, dadurch gekennzeichnet, daß der Spannriegel (11) über eine Schraubverbindung am Rollenaufnahmegehäuse (5) befestigt ist.

7. Rollvorrichtung nach Anspruch 6, dadurch gekennzeichet, daß die Schraubverbindung eine Hammerkopfschraube (10) aufweist, die einen Längsschlitz (9) oder ein Langloch im Rollenaufnahmegehäuse (5) durchgreift.

8. Rollvorrichtung nach einem oder mehreren der Ansprüche 1 bis 7, dadurch gekennzeichnet, daß sich der Spannriegel (11) an der Schienenfuß (3) abgewandten Seite direkt oder über ein Zwischenstück seitlich gegen eine Anlage (14) am Rollenaufnahmegehäuse (5) abstützt.

9. Rollvorrichtung nach einem oder mehreren der Ansprüche 1 bis 8, dadurch gekennzeichnet, daß das Rollenaufnahmegehäuse (5), die Rollen (6), die Führungsstücke (17) und/oder der Spannriegel (11) aus Eisen- oder Stahlguß, vorzugsweise aus Sphäroguß besteht.

10. Rollvorrichtung nach einem oder mehreren der Ansprüche 1 bis 9, dadurch gekennzeichnet, daß die Rollen (6) mit in Bohrungen (16) der Führungsstücke (17) eingesetzten Achsansätzen (15) einstückig ausgebildet sind.

11. Rollvorrichtung nach einem oder mehreren der Ansprüche 1 bis 10, dadurch gekennzeichnet, daß zwischen Rollenachsen oder Achsansätzen (15) und Bohrungen (16) in den Führungsstücken (17) Gleitbuchsen eingesetzt sind.

## Claims

1. Rolling device having arranged in a chamber (7), which is free in the downwards direction, rollers (6) for the purpose of carrying the tongue (1) of a switch gear which in a height adjustable manner and arranged in the distance between adjacent sleepers and engaging below the rail foot (3) of the stock rail (2) is attached thereto, characterised in that the rolling device is fixed by means of a clamping device fixedly to the rail foot (3) of the stock rail (2) and the axles of the rollers (6) are guided as one on both sides in each case in a height adjustable guide piece (17), which is inserted in the upwardly open lateral pockets (18) of a roller receiving casing (5) and is attached thereto.

2. Rolling device according to claim 1, characterised in that replaceable coordinating inserts (21) can be inserted between the base surface (20) of the pockets (18) and the guide pieces (17).

3. Rolling device according to claim 1 or claim 2, characterised in that the guide pieces (17) are attached to the roller receiving casing (5) by means of screws (19).

4. Rolling device according to any one or several of claims 1 to 3, characterised in that the roller receiving casing (5) is formed as one piece which fully encompasses the free chamber (7) in which the rollers (6) are arranged and engages below the rail foot (3) over the entire foot width.

5. Rolling device according to any one or several of claims 1 to 4, characterised in that the roller receiving casing (5) engages over the rail foot (3) on the roller side with a rib (8) or claws and at the side remote from the rollers (6) by means of a releasable and/or adjustable tensioning bar (11).

6. Rolling device according to any one or several of the claims 1 to 5, characterised in that the tensioning bar (11) is attached by way of a screw connection to the roller receiving casing (5).

7. Rolling device according to claim 6, characterised in that the screw connection comprises a hammer head screw (10) which penetrates a longitudinal slot (9) or an elongated hole in the roller receiving casing (5).

8. Rolling device according to any one or several of claims 1 to 7, characterised in that the tensioning bar (11) is supported against the roller receiving casing (5) at the side remote from the rail foot (3) directly or by way of an intermediate piece laterally against a contact piece (14).

9. Rolling device according to any one or several of claims 1 to 8, characterised in that the roller receiving casing (5), the rollers (6), the guide piece (17) and/or the tensioning bar (11) consist of iron or casting steel, preferably spheroidal graphite iron.

10. Rolling device according to any one or several of claims 1 to 9, characterised in that the rollers (6) are formed as one piece with the axle extension pieces (15) inserted into the bores (16) of the guide pieces (17).

11. Rolling device according to any one or several of claims 1 to 10, characterised in that sliding sleeves are inserted between the roller axles or axle extension pieces (15) and bores (16) in the guide pieces (17).

## Revendications

1. Dispositif de roulement comprenant des galets (6) disposés dans une chambre (7) dégagée vers le bas, pour supporter l'aiguille mobile (1) d'un aiguillage, qui est fixé de manière ajustable en hauteur et dans le créneau de voie à la contre-aiguille (2), en supportant le patin (3) de celle-ci, caractérisé en ce que le dispositif de roulement est fixé au patin de rail (3) de la contre-aiguille (2) au moyen d'un dispositif de serrage, et les axes des galets (6) sont guidés en commun de part et d'autre, chaque fois dans une pièce de guidage (17) ajustable en hauteur, qui est insérée dans des poches latérales (18), s'ouvrant vers le haut, d'un boîtier (5) de réception des galets, et est reliée à celles-ci.

2. Dispositif de roulement selon la revendication 1, caractérisé en ce que des garnitures de compensation (21) interchangeables peuvent être insérées entre les surfaces de base (20) des poches (18) et les pièces de guidage (17).

3. Dispositif de roulement selon la revendication 1 ou la revendication 2, caractérisé en ce que les pièces de guidage (17) sont fixées au moyen de vis (19) au boîtier (5) de réception des galets.

4. Dispositif de roulement selon l'une quelconque des revendications 1 à 3, caractérisé en ce que le boîtier (5) de réception des galets est formé d'une pièce, entoure complètement la chambre libre (7) dans laquelle sont disposés les galets (6), et supporte le patin de rail (3) sur toute la largeur du patin.

5. Dispositif de roulement selon l'une quelconque des revendications 1 à 4, caractérisé en ce que le boîtier (5) de réception des galets chevauche le patin de rail (3), du côté des galets, par une nervure (8) ou des crampons et, du côté opposé aux galets (6), au moyen d'un mors (11) libérable et/ou ajustable.

6. Dispositif de roulement selon l'une quelconque des revendications 1 à 5, caractérisé en ce que le mors (11) est fixé au boîtier (5) de réception des galets par un assemblage par vis.

7. Dispositif de roulement selon la revendication 6, caractérisé en ce que l'assemblage par vis présente une vis à tête rectangulaire (10) qui traverse une entaille longitudinale (9) ou un trou oblong pratiqué dans le boîtier (5) de réception des galets.

8. Dispositif de roulement selon l'une quelconque des revendications 1 à 7, caractérisé en ce que, du côté opposé au patin de rail (3) le mors (11) s'appuie latéralement, directement ou au moyen d'une pièce intermédiaire sur un support (14) situé sur le boîtier (5) de réception des galets.

9. Dispositif de roulement selon l'une quelconque des revendications 1 à 8, caractérisé en ce que le boîtier (5) de réception des galets, les galets (6), la pièce de guidage (17) et/ou le mors (11) sont constitués de fonte ou d'acier coulé, de préférence de fonte nodulaire.

10. Dispositif de roulement selon l'une quelconque des revendications 1 à 9, caractérisé en ce que les galets (6) sont configurés en une pièce avec des bouts d'arbre (15) qui sont insérés dans des alésages (16) de la pièce de guidage (17).

11. Dispositif de roulement selon l'une ou plusieurs des revendications 1 à 10, caractérisé en ce que des douilles de glissement sont insérées entre les arbres ou bouts d'arbres (15) des galets, et les alésages (16) dans les pièces de guidage (17).
